# EUROPÄISCHE PATENTSCHRIFT

(11) **EP 1 284 325 B1**
(45) Veröffentlichungstag und Bekanntmachung des Hinweises auf die Patenterteilung: **14.01.2009**
(21) Anmeldenummer: 02450172.8
(22) Anmeldetag: 05.08.2002
(51) Int. Cl.: E01F 15/08, E01F 15/04

(54) **Beton-Wandelement**
Concrete wall element
Element de paroi en béton

(30) Priorität: 14.08.2001 AT 12782001
(43) Veröffentlichungstag der Anmeldung: 19.02.2003
(62) Teilanmeldung aus: 08016959.2
(73) Patentinhaber: Maba Fertigteilindustrie GmbH, 2752 Wöllersdorf (AT)
(72) Erfinder: Redlberger, Alfred, 3631 Ottenschlag (AT); Spitzer, Franz, 2831 Warth (AT); Barnas, Alexander, 1060 Wien (AT)
(74) Vertreter: Gibler, Ferdinand

(56) Entgegenhaltungen:
- EP-A- 0 837 189
- EP-A- 0 997 582
- EP-A- 1 124 014
- EP-A- 1 162 315
- WO-A-98/19015
- AT-B- 405 851
- AT-B- 409 393
- FR-A- 2 733 259
- FR-A- 2 754 281
- US-A- 5 685 665
- PATENT ABSTRACTS OF JAPAN vol. 014, no. 228 (M-0973), 15. Mai 1990 (1990-05-15) -& JP 02 058610 A (ISHIKAWAJIMA CONSTR MATERIALS CO LTD), 27. Februar 1990 (1990-02-27)
- PATENT ABSTRACTS OF JAPAN vol. 1995, no. 05, 30. Juni 1995 (1995-06-30) -& JP 07 042124 A (ASAHI CONCRETE WORKS CO LTD;OTHERS: 01), 10. Februar 1995 (1995-02-10)

## Beschreibung

Die Erfindung betrifft ein Beton-Wandelement für ein Rückhaltesystem auf Straßen, wobei an gegenüberliegenden Längsseiten im Auflagebereich der Beton-Wandelemente zumindest teilweise entlang dessen Länge Abstützelemente vorgesehen sind, die jeweils mittels Verankerungselementen mit dem Beton-Wandelement kraftschlüssig verbunden sind.

Mit Beton-Wandelementen der vorgenannten Art kann eine wirkungsvolle Trennung von Verkehrsströmen vor allem im Gegenverkehrsbereich erreicht werden, die im Gegensatz zu einfachen Bodenmarkierungen auch eine mechanisch wirkende Begrenzung der Fahrbahnen darstellt, wobei die Beton-Wandelemente eine nur geringe wirksame Aufstellungsbreite in Anspruch nehmen.

Die JP 02 058610 A zeigt ein mittels einer Befestigung mit einem Untergrund befestigtes, insbesondere verschraubtes, Abstützelement eines Beton-Wandelementes.

Die EP 837 189 A zeigt ein metallisches Leitwandelement, welches mit einem nachgiebigen Befestigungselement mit dem Untergrund befestigt, insbesondere verschraubt, ist.

Nachteilig an diesen bekannten Beton-Wandelementen ist, daß bei einem Aufprall aufgrund der auftretenden Belastungen die Verankerungselemente versagen und sich die Abstützelemente vom Beton-Wandelement teilweise lösen können. Dabei kann es sein, daß nach dem Aufprall wenigstens ein Abstützelement in den Gegenverkehrsbereich ragt, wodurch dort die Unfallgefahr erhöht wird. Weiters ist es bei diesen Beton-Wandelementen nachteilig, daß nach dem Versagen der Verankerungselemente die Reibung des Beton-Wandelementes herabgesetzt ist, wodurch es zu größeren Verschiebungen der Beton-Wandelemente in den Gegenverkehrsbereich kommen kann. Bei dieser Verschiebung bilden sich an den Stoßstellen zweier Beton-Wandelemente Knickstellen aus.

Bekannte Beton-Wandelemente aus Metall können relativ schmal ausgebildet werden, sie sind aber wesentlich geringfügig belastbarer als Beton-Wandelemente. Daher kann es bei Ihnen zu großen Verschiebungen bzw. Deformationen kommen, die in den Gegenverkehrsbereich ragen.

Aufgabe der Erfindung ist es daher, ein Beton-Wandelement der eingangs genannten Art anzugeben, das eine ausreichend stabile Aufstellung bei relativ geringer wirksamer Breite ermöglicht, sodaß nach einem Aufprall der Gegenverkehrsbereich nicht behindert wird. Insbesondere soll das Abragen eines der Abstützelemente nach einem Aufprall verhindert werden.

Erfindungsgemäß wird dies dadurch erreicht, dass zumindest eines der Verankerungselemente im Randbereich der Abstützelemente als Verformungselement mit einer freien Länge zwischen dem Abstützelement und dem Beton-Wandelement ausgebildet ist, und dass zur untergrundsbeschädigungsfreien Aufstellung der Beton-Wandelemente die Abstützelemente Halterungen für Lagerelemente aufweisen.

Dadurch ergibt sich der Vorteil, daß sich das Verformungselement auch bei einer großen Belastung hinreichend weit verformen kann, sodaß es nicht zu einem Versagen des Verformungselementes kommt. Dadurch wird gewährleistet, daß das Abstützelement im Randbereich mit dem Beton-Wandelement auch nach einem Aufprall verbunden bleibt.

Ein weiterer Vorteil ist, daß das Abstützelement, da es mit dem Beton-Wandelement verbunden bleibt, einer Verschiebung des Beton-Wandelementes entgegenwirkt, wodurch die Gefahr einer Beeinträchtigung des Gegenverkehrsbereiches weiter verringert wird.

Die Lagerelemente stellen sicher, daß der Untergrund durch die Aufstellung der Beton-Wandelemente nicht beschädigt wird, auch falls der Untergrund aufgrund Wärmeeinstrahlung aufgeweicht wird.

In Weiterbildung der Erfindung kann vorgesehen sein, dass die Lagerelemente elastisch, insbesondere aus Gummi, ausgebildet sind.

In Weiterbildung der Erfindung kann vorgesehen sein, dass die Lagerelemente einen besonders hohen Reibwert aufweisen, wodurch eine Verschiebung der Beton-Wandelemente nachhaltig erschwert wird.

In Weiterbildung der Erfindung kann vorgesehen sein, daß die freie Länge des Verformungselementes größer als seine kleinste Querschnittsabmessung im Bereich des Abstützelementes ist.

Diese Ausbildung gewährleistet eine gute Verformbarkeit des Verformungselementes, wodurch die Beanspruchbarkeit des erfindungsgemäßen Beton-Wandelementes verbessert wird.

Gemäß einer weiteren Ausführungsform der Erfindung kann vorgesehen sein, daß die randäußersten Verankerungselemente als Verformungselemente ausgebildet sind.

Durch diese Ausbildung wird auch das Abragen kleiner Bereiche des Abstützelementes wirkungsvoll verhindert.

In weiterer Ausgestaltung der Erfindung kann vorgesehen sein, daß die Abstützelemente ein Stahlprofil-Element umfassen.

Mit dem Stahlprofil-Element kann eine befahrbare Fläche der Abstützelemente gebildet werden.

Gemäß einer anderen Ausführungsform der Erfindung kann vorgesehen sein, daß das Beton-Wandelement im Bereich der freien Länge des Verformungselementes einen Hohlraum ausbildet, in den ein Aussparungskörper einsetzbar ist.

Der Aussparungskörper bildet eine Bettung des Verformungselementes aus, wodurch die Belastbarkeit des erfindungsgemäßen Beton-Wandelementes weiter gesteigert wird. Weiters kann bei der Herstellung durch den Aussparungskörper die Ausbildung des Hohlraumes sichergestellt werden.

In Weiterführung der Erfindung kann vorgesehen sein, daß die Verankerungselemente im wesentlichen stabförmig ausgebildet sind und, vorzugsweise an ihrem dem Abstützelement gegenüberliegenden Ende, ein Ankerstück aufweisen.

Stabförmige Verankerungselemente sind einfach und kostengünstig herstellbar. Der Ankerkopf bewirkt einen sicheren Halt der Verankerungselemente im Beton-Wandelement.

Eine andere Ausführungsform der Erfindung kann darin bestehen, daß die Verankerungselemente zickzackförmig am Abstützelement angebracht sind.

Die zickzackförmige Anordnung der Verankerungselemente verbessert die Verbindung zwischen Abstützelement und Beton-Wandelement.

Gemäß einer weiteren Ausführungsform der Erfindung kann vorgesehen sein, daß die Verankerungselemente mit der Bewehrung des Beton-Wandelementes verbunden sind.

Durch die Verbindung mit der Bewehrung kann die Verankerung im Beton-Wandelement besonders stabil ausgeführt werden.

Die Erfindung betrifft weiters eine Leitwand für Verkehrswege mit Beton-Wandelementen, die im Inneren verlaufende Zugbänder aufweisen, deren Enden mit stirnseitigen Eingriffselementen versehen sind, in welche Kupplungs-Zugglieder zur kraftschlüssigen Verbindung von jeweils benachbarten Beton-Wandelementen einsetzbar sind, unter Verwendung eines vorgenannten Beton-Wandelementes.

Aufgabe der Erfindung ist es das Verschieben von Teilen der Leitwand in den Gegenverkehrsbcreich zu verhindern.

Erfindungsgemäß wird dies dadurch erreicht, daß wenigstens jeweils eines der Abstützelemente benachbarter Beton-Wandelemente zusätzlich durch Kupplungs-Druckglieder aneinander abgestützt sind.

Durch die seitliche Anbringung der Kupplungs-Druckglieder an den Abschlußelementen können auch Biegemomente übertragen werden, wodurch das Ausbilden einer Knickstelle an der Stoßstelle zwischen zwei Beton-Wandelementen erschwert wird. Weiters wird auch eine Querkraftübertragung durch die Kupplungs-Druckglieder gewährleistet.

Die Erfindung betrifft weiters eine Leitwand für Verkehrswege mit Beton-Wandelementen, die im Inneren verlaufende Zugbänder aufweisen, deren Enden mit stirnseitigen Eingriffselementen versehen sind, in welche Kupplungs-Zugglieder zur kraftschlüssigen Verbindung von jeweils benachbarten Beton-Wandelementen einsetzbar sind, unter Verwendung eines vorgenannten Beton-Wandelementes.

Aufgabe der Erfindung ist es das Verschieben von Teilen der Leitwand in den Gegenverkehrsbereich, insbesondere das Ausbilden einer Knickstelle an der Stoßstelle zwischen zwei Beton-Wandelementen, zu verhindern.

Erfindungsgemäß wird dies dadurch erreicht, daß die Beton-Wandelemente durch wenigstens ein, vorzugsweise im wesentlichen L- oder U-förmiges, Klammerelement verbunden sind.

Das Klammerelement verstärkt die Stoßstelle und verhindert dadurch ein Ausknicken der Beton-Wandelemente.

In Weiterbildung der Erfindung kann vorgesehen sein, daß die Beton-Wandelemente und die Klammerelemente Bohrungen aufweisen, wodurch sie mittels Befestigungselementen, insbesondere Schrauben od. dgl., verbindbar sind.

Durch diese lösbare Verbindung können die Beton-Wandelemente bei der Errichtung einer erfindungsgemäßen Leitwand schnell miteinander verbunden werden, wobei gewährleistet ist, daß die Verbindung auch bei einem Aufprall nicht gelöst wird.

In weiterer Ausgestaltung der Erfindung kann vorgesehen sein, daß die Beton-Wandelemente und die Klammerelemente ein vorbestimmbares Spiel aufweisen.

Durch das Vorhandensein eines Spiels kann die erfindungsgemäße Leitwand bei einem Aufprall mit niedriger oder mittlerer Energie, z.B. bei einem Aufprall eines PKW, als überwiegend nachgiebige Leitwand und bei einem Aufprall mit hoher Energie, z.B. bei einem Aufprall eines LKW, als überwiegend starre Leitwand ausgebildet werden.

Gemäß einer anderen Ausführungsform der Erfindung kann vorgesehen sein, daß die Klammerelemente im Bereich zwischen den Beton-Wandelementen Querstege aufweisen.

Durch die Querstege kann die Steifigkeit der Klammerelemente weiter verbessert werden.

In Weiterführung der Erfindung kann vorgesehen sein, daß die Klammerelemente im Kopfbereich und/oder im Fußbereich der Leitwand angeordnet sind/ist.

Durch die Anbringung der Klammerelemente im Kopf- und/oder Fußbereich kann der Auf- bzw. Abbau der erfindungsgemäßen Leitwand in kurzer Zeit erfolgen.

Gemäß einer weiteren Ausbildung der Erfindung kann vorgesehen sein, daß im Bereich der Stoßstelle zwischen den Stirnseiten benachbarter Beton-Wandelemente jeweils zumindest ein flächiges, elastisches Druckausgleichselement formschlüssig angeordnet ist.

Durch die Anbringung des Druckausgleichselements kann die Neigung zur Ausbildung einer Knickstelle an der Stoßstelle zwischen den Stirnseiten benachbarter Beton-Wandelemente weiter verringert werden.

Die Erfindung wird unter Bezugnahme auf die beigeschlossenen Zeichnungen, in welchen Ausführungsformen dargestellt sind, näher beschrieben. Dabei zeigt:
Fig. 1 eine Seitenansicht einer Ausführungsform eines erfindungsgemäßen Beton-Wandelementes;
Fig. 2 die Draufsicht des Beton-Wandelementes gemäß Fig. 1;
Fig. 3 die Seitenansicht des Beton-Wandelementes gemäß Fig. 1;
Fig. 4 die Stirnansicht des Fußbereichs des Beton-Wandelementes gemäß Fig. 1 im Detail;
Fig. 5 die Draufsicht eines Aussparungskörpers;
Fig. 6 die Seitenansicht des Aussparungskörpers gemäß Fig. 5;
Fig. 7 eine schematische Skizze eines erfindungsgemäßen Verformungselementes im belasteten und unbelasteten Zustand;
Fig. 8 die Stirnansicht eines erfindungsgemäßen Abstützelementes mit Verformungselementen, Verankerungselementen und einer Hülse;
Fig. 9 die Seitenansicht des Abstützelementes gemäß Fig. 8 im Schnitt;
Fig. 10 die Stirnansicht eines weiteren erfindungsgemäßen Abstützelementes mit Verformungselementen, Verankerungselementen und einer Abstützplatte;
Fig. 11 die Seitenansicht des Abstützelementes gemäß Fig. 10 im Schnitt;
Fig. 12 die Seitenansicht eines Kupplungs-Druckgliedes;
Fig. 13 die Schnittansicht durch das Abstützelement im Bereich einer Halterung für ein Lagerelement;
Fig. 14 bis 17 Lagerelemente mit verschiedenen Profilen;
Fig. 18 die Draufsicht der Stirnseiten zweier benachbarter Beton-Wandelemente mit dazwischenliegendem Druckausgleichselement;
Fig. 19 die Stirnansicht einer anderen Ausführungsform eines erfindungsgemäßen Beton-Wandelementes mit Druckausgleichselementen;
Fig. 20 die Stirnansicht einer weiteren Ausführungsform eines erfindungsgemäßen Beton-Wandelementes;
Fig. 21 die Stirnansicht einer anderen Ausführungsform eines erfindungsgemäßen Beton-Wandelementes;
Fig. 22 die Stirnansicht einer weiteren Ausführungsform eines erfindungsgemäßen Beton-Wandelementes;
Fig. 23 die Schnittansicht des Abstützelementes eines Beton-Wandelementes gemäß den Fig. 22 oder 23 im Detail;
Fig. 24 die Schnitt-Seitenansicht der Stirnseiten zweier benachbarter erfindungsgemäßer Beton-Wandelemente, die mit Klammerelementen verbunden sind, und
Fig. 25 die Stirnansicht des in Fig. 24 rechts angeordneten Beton-Wandelementes.

In den Fig. 1 bis 3 sind die Seitenansicht, die Draufsicht und die Stirnansicht einer Ausführungsform eines erfindungsgemäßen Beton-Wandelementes 1 dargestellt, wie sie für ein Rückhaltesystem auf Straßen verwendet werden kann. Das Beton-Wandelement 1 weist entlang seiner beiden Längsseiten Abstützelemente 2 auf. Die Abstützelemente 2 erstrecken sich bei dieser Ausführungsform über die gesamte Länge des Beton-Wandelementes 1. Bei anderen Ausführungsformen erstrecken sich die Abstützelemente 2 nur über einen Teil der Länge des Beton-Wandelementes 1, wobei es auch sein kann, daß mehrere Abstützelemente 2 an einer Längsseite des Beton-Wandelementes 1 angeordnet sind.

Die Abstützelemente 2 sind mittels Verankerungselementen 3 mit dem Beton-Wandelement 1 kraftschlüssig verbunden. Diese Verbindung wird üblicherweise durch zumindest teilweises Eingießen der Verankerungselemente 3 in das Beton-Wandelement 1 ausgebildet. Die Verankerungselemente 3 sind gemäß Fig. 2 gleichmäßig über die Länge des Abstützelementes 2 verteilt. In anderen Ausführungsformen kann auch eine Konzentration der Verankerungselemente 3, vorzugsweise entsprechend der zu erwartenden Belastungsspitzen der Abstützelemente 2, vorgesehen sein. Bei einer anderen Ausführungsform sind Verankerungselemente 3 vorgesehen, die sich über zumindest einen Bereich des Abstützelementes 2 erstrecken und vorzugsweise im wesentlichen plattenförmig ausgebildet sind.

Aus Fig. 4 ist ersichtlich, daß die Verankerungselemente 3 nicht in einer Ebene mit den Abstützelementen 2 verbunden sind. Insbesondere eine zickzackförmige Anordnung hat sich als günstig herausgestellt, da dann Kräfte im Vergleich zu einer ebenen Anordnung gleichmäßiger von dem Beton-Wandelement 1 auf das Abstützelement 2 übertragen werden können und sich insgesamt eine haltbarere Verbindung zwischen Abstützelement 2 und

Beton-Wandelement 1 ergibt. Einfach herzustellende Verankerungselemente 3, die eine sichere Verbindung gewährleisten sind stabförmige Verankerungselemente 3, die an ihrem dem Abstützelement 2 gegenüberliegenden Ende ein Ankerstück 33 aufweisen. Der Stab 32 kann einen runden Querschnitt aufweisen, ebenso das Ankerstück 33. In anderen Ausführungsformen sind längliche Ankerstücke 33 vorgesehen, sodaß das Verankerungselement 3 eine L- oder T-förmige Gestalt aufweist. Eine besonders stabile Verbindung des Abstützelementes 2 mit dem Beton-Wandelement 1 kann erzielt werden, wenn die Verankerungselemente 3 mit der Bewehrung 16 des Beton-Wandelementes 1 verbunden sind.

In der Ausführungsform gemäß Fig. 4 sind alle bis auf die randäußersten Verankerungselemente 3 über ihre gesamte Länge im Beton-Wandelement 1 eingegossen. Die im mittleren Bereich des Abstützelementes 2 befindlichen Verankerungselemente 3 sind somit in Querrichtung des Abstützelementes 2 bzw. des Beton-Wandelementes 1 unbeweglich gehalten. Die randäußersten Verankerungselemente 3 sind als Verformungselemente 31 ausgebildet und weisen eine freie Länge zwischen dem Abstützelement 2 und dem Beton-Wandelement 1 auf. Im Bereich der freien Länge sind sie von einem Aussparungskörper 38 umgeben.

Das Abstützelement 2 umfaßt gemäß Fig. 4 ein Stahlprofil-Element 24, welches L-formig ausgebildet ist, wobei die Verankerungselemente 3 und die Verformungselemente 31 an den kürzeren Schenkel angebracht, insbesondere angeschweißt, sind. Das Abstützelement 2 ist so mit dem Beton-Wandelement 1 verbunden, daß die beiden äußeren Kanten des Stahlprofil-Elementes 24 eine Aufstandsfläche ausbilden. Bei anderen Ausführungsformen können auch Stahlprofil-Elemente 24 mit einem anderen Querschnitt verwendet werden.

In den Fig. 5 und 6 sind die Draufsicht und die Seitenansicht einer möglichen Ausführungsform des Aussparungskörpers 38 dargestellt. Dieser besteht im wesentlichen aus einem quaderförmigen Block aus einem nachgiebigen, elastischen oder elasto-plastischem Material. Der Aussparungskörper 38 weist eine randoffene Ausnehmung 39 auf, sodaß er um das Verformungselement 31 geschoben werden kann. Im eingebauten Zustand bildet der Aussparungskörper 38 eine Bettung der freien Länge des Verformungselementes 31 aus, wodurch die Belastbarkeit des Verformungselementes 31 erhöht wird.

In Fig. 7 ist die Befestigung des Verformungselementes 31 mit dem Beton-Wandelement 1 und dem Abstützelement 2 unter Ausbildung der freien Länge schematisch dargestellt. Das Beton-Wandelement 1 bildet um die freie Länge des Verformungselementes 31 einen Hohlraum aus, dessen Abmessungen denen des Aussparungskörpers 38 entsprechen. Der Aussparungskörper 38 kann in den Hohlraum und um das Verformungselement 31 geschoben werden.

In Fig. 7 ist das Verformungselement 31 in einem verformten Zustand gezeigt, wobei strichliert die unverformte Lage dargestellt ist. Bei einem Verschieben des Abstützelementes 2 gegenüber dem Beton-Wandelement 1 kann sich das Verformungselement 31 über seine freie Länge verformen. Um eine hinreichende Verformbarkeit sicherzustellen hat es sich als günstig erwiesen, wenn die freie Länge des Verformungselementes 31 zumindest größer als seine kleinste Querschnittsabmessung im Bereich des Abstützelementes 2 ist. Durch die Wahl des Verhältnisses freie Länge zu kleinster Querschnittsabmessung im Bereich des Abstützelementes 2 größer als drei kann die Verformbarkeit weiter verbessert werden.

Aus Fig. 7 ist gut ersichtlich, daß bei einer vorgegebenen Bewegung des Abstützelementes 2 gegenüber dem Beton-Wandelement 1 sich das Verformungselement 31 aufgrund der freien Länge verformen kann. Ist die Verbindung mittels des Verankerungselementes 3 gebildet, das keine freie Länge aufweist, bei dem das Beton-Wandelement 1 keinen Hohlraum ausbildet, so wird das Verankerungselement 3 durch die vorgegebene Bewegung abgeschert, wodurch die Verbindung zwischen Abstützelement 2 und Beton-Wandelement 1 an dieser Stelle gelöst wird.

Bei einem seitlichen Aufprall auf ein erfindungsgemäßes Beton-Wandelement 1 tritt die maximale Belastung am dem Aufprall gegenüberliegenden Abstützelement 2 und dort an dem - in Fahrtrichtung gesehen - hinteren Ende auf. Ist die Verbindung zwischen Abstützelement 2 und Beton-Wandelement 1 nur mittels Verankerungselementen 3 ohne freie Länge ausgebildet, so wird das randäußerste Verankerungselement 3 bei einer hinreichenden Aufprallenergie so stark belastet, daß es abgeschert wird. Nach dem Versagen des randäußersten Verankerungselementes 3 müssen die übrigen Verankerungselemente 3 die gesamte Last aufnehmen, wobei das dem randäußersten Verankerungselement 3 benachbarte Verankerungselement 3 nun am stärksten beansprucht wird und gegebenenfalls ebenfalls versagt. Auf diese Weise ist beobachtet worden, daß aufgrund des Versagens des randäußersten der Verankerungselemente 3 oftmals alle Verankerungselemente 3 bis zur Mitte des Beton-Wandelementes 1 abgeschert werden und versagen. Dabei wird das Abstützelement 2 plastisch verformt. Nach Entlastung des Beton-Wandelementes 1 kann es sein, daß der Bereich des Abstützelementes 2, der nicht mehr mit dem Beton-Wandelement 1 verbunden ist von diesem abragt, sodaß es eine Gefahrenstelle im Gegenverkehrsbereich darstellt.

Ist eines der Verankerungselemente 3 als Verformungselement 31 ausgebildet, so wird dieses bei Belastung des Beton-Wandelementes 1 nicht abgeschert, da es sich verformen kann, wodurch die Belastung des benachbarten Verankerungselementes 3 erhöht wird. Falls die Belastung zu groß ist, wird dieses Verankerungselement 3 versagen, worauf sich das Verformungselement 31 weiter verformt, bis das nächstgelegene, noch nicht versagt habende Verankerungselement 3 die Belastung aufnimmt. Weiters wird die Belastung über Zugbänder 17 auch von den angrenzenden Beton-Wandelementen 1 aufgenommen. Es ist daher konstruktiv für das Verformungselement 31 sicherzustellen, daß es sich so weit ohne zu versagen verformen kann, bis andere Elemente die Belastung aufnehmen. Dabei kann eine plastische Verformung des Verformungselementes 31 vorgesehen sein. Der Aussparungskörper 38 erhöht die Belastbarkeit des Verformungselementes 31 und verhindert auch, daß das Verformungselement 31 zu schwingen beginnen kann. Bei Entlastung des Beton-Wandelement 1 verhindert das Verformungselement 31, daß das Abstützelement 2 teilweise vom Beton-Wandelement 1 abragen kann. Dabei scheint besonders die Ausführung der randäußersten Verankerungselemente 3 als Verformungselemente 31 zweckmäßig zu sein, da dann der Abstand zwischen dem Rand des Abstützelementes 2 und dem Verformungselement 31 minimal ist. Bei anderen Ausführungsformen kann aber auch vorgesehen sein, daß ein anderes Verankerungselement 3 im Randbereich des Abstützelementes 2 als Verformungselement 31 ausgebildet ist, wobei zuerst die randäußersten Verankerungselemente 3 bei einer Belastung versagen und sich erst anschließend das Verformungselement 31 zu verformen beginnt.

Bei der Herstellung des erfindungsgemäßen Beton-Wandelementes 1 kann der Aussparungskörper 38 mit dem Verformungselement 31 verbunden werden, um die Ausbildung des Hohlraumes im Beton-Wandelement 1 sicherzustellen, wobei der Aussparungskörper im Beton-Wandelement 1 verbleibt.

In Fig. 8 ist die Stirnansicht des Abstützelementes 2 mit angebrachten Verankerungselementen 3 bzw. Verformungselementen 31 und in Fig. 9 eine Schnittansicht des in Fig. 8 gezeigten Endes des Abstützelementes 2 dargestellt. In diesen Figuren ist eine Hülse 21 zu sehen. Die Fig. 10 und 11 zeigen das gegenüberliegende Ende des Abstützelementes 2, sodaß anstelle der Hülse 21 eine Abstützplatte 22 zu sehen ist. In Fig. 12 ist die Seitenansicht eines Kupplungs-Druckgliedes 4 dargestellt. Bei der gezeigten Ausführung stützt sich eine Schraube 41, deren Schaft teilweise von der Hülse 21 geführt ist, kopfseitig an der Abstützplatte 22 ab. Durch eine Mutter 42, die sich an der Hülse 21 abstützt kann das Kupplungs-Druckglied 4 vorgespannt werden, sodaß sofort nach dem Zusammenführen der benachbarten Beton-Wandelemente 1 ein Widerstand durch das Kupplungs-Druckglied 4 entgegengebracht wird. Durch die seitliche Anbringung der Kupplungs-Druckglieder 4 an den Abstützelementen 2 wirken diese auch einem seitlichen Ausknicken der Stoßstelle zwischen den benachbarten Beton-Wandelementen 1 entgegen, wodurch die Neigung zur Ausbildung einer Knickstelle reduziert wird. Die Verbindung benachbarter Beton-Wandelemente 1 mittels der Kupplungs-Druckglieder 4 stellt eine einfache lösbare Verbindung dar, die auf einer Baustelle leicht hergestellt und/oder gelöst werden kann.

In Fig. 12 ist ein Schnitt durch das Abstützelement 2 und eine Halterung 23 für ein Lagerelement 25 gezeigt. Die Halterung kann als Gewindestange 23 ausgebildet sein, sodaß das Lagerelement 25 in einfacher Weise lösbar mit dem Abstützelement 2 verbunden werden kann. In einer anderen Ausführungsform ist die Halterung als Stift 23 ausgebildet, auf den das Lagerelement 25 geklebt werden kann. In den Fig. 14 bis 17 sind verschiedene Ausführungsformen von Lagerelementen 25 dargestellt, welche aus einem elastischen Material mit einer geringen Wärmeleitfähigkeit ist. Erwärmen sich die Stahlprofil-Elemente 24 aufgrund von Wärmeeinstrahlung, insbesondere direkter Sonneneinstrahlung, so isolieren die Lagerelemente 25 den Untergrund und verhindern, daß sich der Untergrund aufgrund der hohen Temperatur der Stahlprofil-Elemente 24 aufweicht und sich Teile des Beton-Wandelementes 1 in den Untergrund einprägen. Weiters weisen die Lagerelemente 25 einen hohen Reibwert auf, sodaß sie dem Verschieben des Beton-Wandelementes 1 einen hohen Widerstand entgegenbringen. Die Materialien der Lagerelemente 25 sind aber nicht auf elastische Materialien, wie z.B. Gummi od. dgl. beschränkt, sondern können auch aus Kunststoffen od. Metallen hergestellt sein, die gegebenenfalls eine Beschichtung zur Erhöhung des Reibwertes aufweisen können.

In Fig. 18 ist die Draufsicht auf die Stirnseiten 11 zweier benachbarter Beton-Wandelemente 1 dargestellt. Zwischen den Beton-Wandelementen 1 ist ein keilförmiges Druckausgleichselement 91 angebracht, wodurch die Neigung zur Ausbildung einer Knickstelle reduziert wird. Die benachbarten Beton-Wandelemente 1 sind durch ein Kupplungs-Zugglied 19 verbunden, welche über Eingriffselemente 18 mit den Zugbändern 17 der Beton-Wandelemente 1 wirkt. In Fig. 19 ist die Stirnansicht eines der Beton-Wandelemente 1 gemäß Fig. 18 dargestellt, wobei ersichtlich ist, daß zwei keilförmige Druckausgleichselemente 91 vorgesehen sind. Diese Ausführungsform des erfindungsgemäßen Beton-Wandelementes 1 weist ein zentrales Kupplungs-Druckglied 4 in der Symmetrieachse des Beton-Wandelementes 1 auf. Bei anderen Ausführungsformen sind keilförmige Druckausgleichselemente 91 und Kupplungs-Druckglieder 4 an den Abstützelementen 2 vorgesehen.

In Fig. 20 bis 22 sind die Stirnansichten weiterer Ausführungsformen erfindungsgemäßer Beton-Wandelemente 1 dargestellt. In Fig. 23 ist der Fußbereich 12 der Ausführungsformen gemäß Fig. 21 oder 22 vergrößert dargestellt. Bei diesen Ausführungsformen sind die Verankerungselemente 3 und die Verformungselemente 31 durch Bewehrungsstäbe, welche die Form von Ösen 3, 31 aufweisen, gebildet, die mit der Bewehrung 16 des Beton-Wandelementes 1 verbunden sein können. Das Abstützelement 2 umfaßt das Stahlprofil-Element 24, welches mit den Ösen 3, 31 verbunden, insbesondere verschweißt oder geklebt, ist. Im Bereich der Verankerungselemente 3 kann der Bereich zwischen dem Stahlprofil-Element 24 und dem Beton-Wandelement 1 mit Beton ausgegossen sein, wodurch sich eine gute Verbindung zwischen dem Abstützelement 2 und dem Beton-Wandelement 1 ergibt.

In Fig. 24 sind die Stirnseiten 11 benachbarter Beton-Wandelemente 1, die mittels Klammerelementen 5 verbunden sind, im Schnitt dargestellt. In Fig. 25 ist die Stirnansicht eines der Beton-Wandelemente 1 gemäß Fig. 24 dargestellt, wobei die Klammerelemente 5 geschnitten sind. Die Klammerelemente 5 weisen im wesentlichen ein U-Profil auf und erstrecken sich jeweils über einen Bereich der Stirnseiten 11 beider Beton-Wandelemente 1. Durch diese Ausbildung verhindern sie die Ausbildung einer Knickstelle an der Stoßstelle der benachbarten Beton-Wandelemente 1. Zur Versteifung der Klammerelemente 5 ist im Bereich zwischen den Beton-Wandelementen 1 ein Quersteg 54 angebracht. Die Klammerelemente 5 und die Beton-Wandelemente 1 weisen Bohrungen 51, 52 auf, wodurch sie mittels Befestigungselementen 53 verbindbar sind. Für eine lösbare Verbindung erscheinen insbesondere Schrauben 53 vorteilhaft zu sein. Die Bohrungen 52 des Beton-Wandelementes 1 sind durch eine Zusatzbewehrung 55 verstärkt, die mit der Bewehrung 16 verbunden ist.

Über die Länge des Klammerelementes 5 sind gemäß der gezeigten Ausführungsform keine Abstützelemente 2 vorgesehen. Ist nur an einer Seite der Beton-Wandelemente 1 eine Fahrbahn und ist daher nur von einer Seite mit einem Aufprall auf das Beton-Wandelement 1 zu rechnen, so können die Klammerelemente 5 ein L-Profil aufweisen, wobei die der Fahrbahn zugewandte Seite des Beton-Wandelementes 1 keine Ausnehmungen od. dgl. für das Klammerelement 5 aufweisen muß und über seine gesamte Länge ein Abstützelement 2 aufweisen kann.

Die Klammerelemente 5 können zur Reduktion der Gefahr der Ausbildung einer Knickstelle im Bereich der Stoßstelle benachbarter Beton-Wandelemente 1 einer Leitwand nicht nur bei Beton-Wandelementen 1 mit Abstützelementen 2, sondern bei einer Vielzahl verschiedener Beton-Wandelemente 1 verwendet werden.

Die Beton-Wandelemente 1 weisen gegenüber den Klammerelementen 5 ein Spiel auf. Dadurch können sich die Beton-Wandelemente 1 bei einem Aufprall mit geringer bis mittlerer Energie (z.B. durch einen PKW) ungehindert verschieben und so die Wucht des Aufpralls abfangen, hingegen bei einem Aufprall mit hoher Energie (z.B. LKW) wird die Bewegung der Beton-Wandelemente 1 durch die Klammerelemente 5 begrenzt, sodaß der Gegenverkehrsbereich nicht gefährdet werden kann. Diese Ausführung ermöglicht es somit, die Vorteile einer nachgiebigen Leitwand mit den Erfordernissen einer sicheren Rückhaltewirkung bei einer Begrenzung der Auslenkung der Leitwand zu verbinden.

Zum Schutz vor Beschädigungen des Beton-Wandelementes 1 können diese auf der Stirnseite 11 Schutzbleche 58 aufweisen, die mittels Ankerelementen 59 im Beton-Wandelement 1 verankert sind.

Die erfindungsgemäßen Beton-Wandelemente 1 eignen sich insbesondere zur Absicherung von Verkehrswegen durch die Ausbildung von Leitwänden, welche eine nur geringe Breite und/oder einen geringen zulässigen Verschiebungsweg aufweisen, wodurch sie insbesondere in Baustellenbereichen oder auf Brücken verwendet werden können.

## Patentansprüche

1. Beton-Wandelement (1) für ein Rückhaltesystem auf Straßen, wobei an gegenüberliegenden Längsseiten im Auflagerbereich der Beton-Wandelemente (1) zumindest teilweise entlang dessen Länge Abstützelemente (2) vorgesehen sind, die jeweils mittels Verankerungselementen (3) mit dem Beton-Wandelement (1) kraftschlüssig verbunden sind, **dadurch gekennzeichet, dass** zumindest eines der Verankerungselemente (3) im Randbereich der Abstützelemente (2) als Verformungselement (31) mit einer freien Länge zwischen dem Abstützelement (2) und dem Beton-Wandelement (1) ausgebildet ist, und dass zur untergrundsbeschädigungsfreien Aufstellung der Beton-Wandelemente die Abstützelemente (2) Halterungen (23) für Lagerelemente (25) aufweisen.

2. Beton-Wandelement nach Anspruch 1, **dadurch gekennzeichnet, dass** die Lagerelemente (23) elastisch, insbesondere aus Gummi, ausgebildet sind

3. Beton-Wandelement nach Anspruch 1 oder 2, **dadurch gekennzeichnet, dass** die Lagerelemente (23) einen besonders hohen Reibwert aufweisen.

4. Beton-Wandelement nach Anspruch 1, 2 oder 3, **dadurch gekennzeichnet, dass** die freie Länge des Verformungselementes (31) größer als seine kleinste Querschnittsabmessung im Bereich des Abstützelementes (2) ist.

5. Beton-Wandelement nach Anspruch 1, 2, 3 oder 4, **dadurch gekennzeichnet, dass** die randäußersten Verankerungselemente (3) als Verformungselemente (31) ausgebildet sind.

6. Beton-Wandelement nach Anspruch 1, 2, 3, 4 oder 5, **dadurch gekennzeichet, dass** die Abstützelemente (2) ein Stahlprofil-Element (24) umfassen.

7. Beton-Wandelement nach einem der Ansprüche 1 bis 6, **dadurch gekennzeichnet, dass** das Beton-Wandelement (1) im Bereich der freien Länge des Verformungselementes (31) einen Hohlraum ausbildet, in den ein Aussparungskörper (38) einsetzbar ist.

8. Beton-Wandelement nach einem der Ansprüche 1 bis 7, **dadurch gekennzeichnet, dass** die Verankerungselemente (3) im wesentlichen stabförmig ausgebildet sind und, vorzugsweise an ihrem dem Abstützelement (2) gegenüberliegenden Ende, ein Ankerstück (33) aufweisen.

9. Beton-Wandelement nach einem der Ansprüche 1 bis 8, **dadurch gekennzeichnet, daß** die Verankerungselemente (3) zickzackförmig am Abstützelement (2) angebracht sind.

10. Beton-Wandelement nach einem der Ansprüche 1 bis 9, **dadurch gekennzeichnet, daß** die Verankerungselemente (3) mit der Bewehrung (16) des Beton-Wandelementes (1) verbunden sind.

11. Leitwand für Verkehrswege mit Beton-Wandelementen (1), die im Inneren verlaufende Zugbänder (17) aufweisen, deren Enden mit stirnseitigen Eingriffselementen (18) versehen sind, in welche Kupplungs-Zugglieder (19) zur kraftschlüssigen Verbindung von jeweils benachbarten Beton-Wandelementen (1) einsetzbar sind, unter Verwendung eines Beton-Wandelementes (1) nach einem der Ansprüche 1 bis 10, **dadurch gekennzeichnet, dass** wenigstens jeweils eines der Abstützelemente (2) benachbarter Beton-Wandelemente (1) zusätzlich durch Kupplungs-Druckglieder (4) aneinander abgestützt sind.

12. Leitwand für Verkehrswege mit Beton-Wandelementen (1), die im Inneren verlaufende Zugbänder (17) aufweisen, deren Enden mit stirnseitigen Eingriffselementen (18) versehen sind, in welche Kupplungs-Zugglieder (19) zur kraftschlüssigen Verbindung von jeweils benachbarten Beton-Wandelementen (1) einsetzbar sind, unter Verwendung eines Beton-Wandelementes (1) nach einem der Ansprüche 1 bis 10, **dadurch gekennzeichnet, dass** die Beton-Wandelemente (1) durch wenigstens ein, vorzugsweise im wesentlichen L- oder U-förmiges, Klammerelement (5) verbunden sind.

13. Leitwand nach Anspruch 12, **dadurch gekennzeichnet, dass** die Beton-Wandelemente (1) und die Klammerelemente (5) Bohrungen (51, 52) aufweisen, wodurch sie mittels Befestigungselementen (53), insbesondere Schrauben, verbindbar sind.

14. Leitwand nach Anspruch 12 oder 13, **dadurch gekennzeichnet, dass** die Beton-Wandelemente (1) und die Klammerelemente (5) ein vorbestimmbares Spiel aufweisen.

15. Leitwand nach Anspruch 12, 13 oder 14, **dadurch gekennzeichnet, dass** die Klammerelemente (5) im Bereich zwischen den Beton-Wandclementen (1) Querstege (54) aufweisen.

16. Leitwand nach einem der Ansprüche 12 bis 15, **dadurch gekennzeichnet, dass** die Klammerelemente (5) im Kopfbereich (13) und/oder im Fußbereich (12) der Leitwand angeordnet sind/ist.

17. Leitwand nach einem der Ansprüche 10 bis 16, **dadurch gekennzeichnet, dass** im Bereich der Stoßstelle zwischen den Stirnseiten (11) benachbarter Beton-Wandelemente (1) jeweils zumindest ein flächiges, elastisches Druckausgleichselement (91) formschlüssig angeordnet ist.

## Claims

1. A concrete wall element (1) for a barrier system on roads, with support elements (2) being provided on opposite longitudinal sides in the bearing area of the concrete wall elements (1) at least partly along its length, which support elements are each connected in a non-positive manner by means of anchoring elements (3) with the concrete wall element (1), **characterized in that** at least one of the anchoring elements (3) is arranged in the boundary region of the support elements (2) as a deformation element (31) with a free length between the support element (2) and the concrete wall element (1), and that for erecting the concrete wall elements in a manner so as not to damage the ground the support elements (2) comprise holders (23) for the bearing elements (25).

2. A concrete wall element according to claim 1, **characterized in that** the bearing elements (23) are provided with an elastic configuration, especially made of rubber.

3. A concrete wall element according to claim 1 or 2, **characterized in that** the bearing elements (23) have an especially high coefficient of friction.

4. A concrete wall element according to claim 1, 2 or 3, **characterized in that** the free length of the deformation element (31) is larger than its smallest cross-sectional dimensioning in the region of the support element (2).

5. A concrete wall element according to claim 1, 2, 3 or 4, **characterized in that** the anchoring elements (3) at the outermost boundary are arranged as deformation elements (31).

6. A concrete wall element according to claim 1, 2, 3, 4 or 5, **characterized in that** the support elements (2) comprise a steel-profile element (24).

7. A concrete wall element according to one of the claims 1 to 6, **characterized in that** in the area of the free length of the deformation element (31) the concrete wall element (1) forms a cavity in which a recess body (38) can be inserted.

8. A concrete wall element according to one of the claims 1 to 7, **characterized in that** the anchoring elements (3) are arranged in a substantially rod-like manner and comprise an anchoring element, preferably at their end opposite of the support element (2).

9. A concrete wall element according to one of the claims 1 to 8, **characterized in that** the anchoring elements (3) are attached in a zigzag-like manner to the support element (2).

10. A concrete wall element according to one of the claims 1 to 9, **characterized in that** the anchoring elements (3) are connected with the armoring (16) of the concrete wall element (1).

11. A barrier wall for traffic routes, comprising concrete wall elements (1) which comprise ties (17) which extend in the interior and whose ends are provided with engagement elements (18) on the face side, in which coupling tie members (19) for non-positive connection of mutually adjacent concrete wall elements (1) can be inserted, by using a concrete wall element (1) according to one of the claims 1 to 10, **characterized in that** at least one each of the support elements (2) of adjacent concrete wall elements (1) is supported on each other additionally by coupling pressure members (4).

12. A barrier wall for traffic routes, comprising concrete wall elements (1) which comprise ties (17) which extend in the interior and whose ends are provided with engagement elements (18) on the face side, in which coupling tie members (19) for non-positive connection of mutually adjacent concrete wall elements (1) can be inserted, by using a concrete wall element (1) according to one of the claims 1 to 10, **characterized in that** the concrete wall elements (1) are connected by at least one clamping element (5) which is preferably substantially L-shaped or U-shaped.

13. A barrier wall according to claim 12, **characterized in that** the concrete wall elements (1) and the clamping elements (5) comprise bores (51, 52) through which they can be connected by means of fastening elements (53), especially screws.

14. A barrier wall according to claim 12 or 13, **characterized in that** the concrete wall elements (1) and the clamping elements (5) have a predetermined play.

15. A barrier wall according to claim 12, 13 or 14, **characterized in that** the clamping elements (5) comprise transversal webs (54) in the region between the concrete wall elements (1).

16. A barrier wall according to claim 12 to 15, **characterized in that** the clamping elements (5) are arranged in the head region (13) and/or the base region (12) of the barrier wall.

17. A barrier wall according to one of the claims 10 to 16, **characterized in that** at least one planar elastic pressure compensation element (91) is each arranged in an interlocking manner in the region of the abutting points between the face sides (11) of adjacent concrete wall elements (1).

## Revendications

1. Élément de paroi en béton (1) pour un système de retenue sur les routes, dans lequel sont prévus sur des côtés longitudinaux opposés dans la zone d'appui des éléments de paroi en béton (1), au moins sur une partie de leur longueur, des éléments d'appui (2) qui sont reliés par friction avec les éléments de paroi en béton (1) au moyen d'éléments d'ancrage (3), **caractérisé en ce que** l'un au moins des éléments d'ancrage (3) est conformé dans la zone de bord des éléments d'appui (2) comme un élément déformable (31) avec une longueur libre entre l'élément d'appui (2) et l'élément de paroi en béton (1), et **en ce qu'**afin de poser les éléments de paroi en béton sans endommager le substrat, les éléments d'appui (2) présentent des fixations (23) pour des éléments de support (25).

2. Élément de paroi en béton selon la revendication 1, **caractérisé en ce que** les éléments de support (23) sont élastiques et sont en particulier faits de caoutchouc.

3. Élément de paroi en béton selon la revendication 1 ou 2, **caractérisé en ce que** les éléments de support (23) présentent un coefficient de friction particulièrement élevé.

4. Élément de paroi en béton selon la revendication 1, 2 ou 3, **caractérisé en ce que** la longueur libre de l'élément déformable (31) est plus grande que sa plus petite dimension en section au niveau de l'élément d'appui (2).

5. Élément de paroi en béton selon la revendication 1, 2, 3 ou 4, **caractérisé en ce que** les éléments d'ancrage (3) les plus extérieurs vers le bord sont conformés comme des éléments déformables (31).

6. Élément de paroi en béton selon la revendication 1, 2, 3, 4 ou 5, **caractérisé en ce que** les éléments d'appui (2) comprennent un élément profilé en acier (24).

7. Élément de paroi en béton selon l'une des revendications 1 à 6, **caractérisé en ce que** l'élément de paroi en béton (1) forme au niveau de la longueur libre de l'élément déformable (31) une cavité dans laquelle un élément évidé (38) peut être introduit.

8. Élément de paroi en béton selon l'une des revendications 1 à 7, **caractérisé en ce que** les éléments d'ancrage (3) sont pour l'essentiel en forme de barres et présentent, de préférence à leur extrémité opposée à l'élément d'appui (2), une pièce d'ancrage (33).

9. Élément de paroi en béton selon l'une des revendications 1 à 8, **caractérisé en ce que** les éléments d'ancrage (3) sont posés en zigzag sur l'élément d'appui (2).

10. Élément de paroi en béton selon l'une des revendications 1 à 9, **caractérisé en ce que** les éléments d'ancrage (3) sont reliés à l'armature (16) de l'élément de paroi en béton (1).

11. Paroi de glissière pour voies de circulation avec des éléments de paroi en béton (1) présentant des bandes de traction (17) passant à l'intérieur, dont les extrémités sont munies d'éléments de prise (18) situés sur les faces d'extrémité, dans lesquels des éléments de couplage et de traction (15) peuvent être insérés pour l'assemblage par friction d'éléments de paroi en béton (1) contigus, utilisant un élément de paroi en béton (1) selon l'une des revendications 1 à 10, **caractérisée en ce que** l'un au moins des éléments d'appui (2) d'éléments de paroi en béton (1) contigus s'appuie en outre l'un sur l'autre par l'intermédiaire d'éléments de couplage et de compression (4).

12. Paroi de glissière avec des éléments de paroi en béton (1) présentant des bandes de traction (17) passant à l'intérieur, dont les extrémités sont munies d'éléments de prise (18) situés sur les faces d'extrémité, dans lesquels des éléments de couplage et de traction (15) peuvent être insérés pour l'assemblage par friction d'éléments de paroi en béton (1) contigus, utilisant un élément de paroi en béton (1) selon l'une des revendications 1 à 10, **caractérisée en ce que** les éléments de paroi en béton (1) sont reliés par au moins un élément de serrage (5), de préférence sensiblement en forme de L ou de U.

13. Paroi de glissière selon la revendication 12, **caractérisée en ce que** les éléments de paroi en béton (1) et les éléments de serrage (5) présentent des trous (51, 52) à travers lesquels ils peuvent être reliés au moyen d'éléments de fixation (53), en particulier de vis.

14. Paroi de glissière selon la revendication 12 ou 13, **caractérisée en ce que** les éléments de paroi en béton (1) et les éléments de serrage (5) présentent un jeu qui peut être prédéterminé.

15. Paroi de glissière selon la revendication 12, 13 ou 14, **caractérisée en ce que** les éléments de serrage (5) présentent des entretoises (54) dans la zone comprise entre les éléments de paroi en béton (1).

16. Paroi de glissière selon l'une des revendications 12 à 15, **caractérisée en ce que** les éléments de serrage (5) sont disposés dans la partie supérieure (13) et/ou dans la partie inférieure (12) de la paroi de glissière.

17. Paroi de glissière selon l'une des revendications 10 à 16, **caractérisée en ce qu'**il est prévu au niveau du point d'aboutement des faces d'extrémité (11) d'éléments de paroi en béton (1) contigus au moins un élément d'équilibrage de la pression (91) plat et élastique en engagement positif.
